# EUROPÄISCHE PATENTSCHRIFT

(11) **EP 0 295 472 B1**
(45) Veröffentlichungstag und Bekanntmachung des Hinweises auf die Patenterteilung: **15.01.1992**
(21) Anmeldenummer: 88108468.5
(22) Anmeldetag: 27.05.1988
(51) Int. Cl.: B22C 15/02, B22C 15/08, B22C 15/14

(54) **Verfahren und Vorrichtung zum Verdichten von Formstoff in Giesserei-Formmaschinen**
Method of and installation for ramming mold material in foundry molding machines
Procédé et dispositif pour le serrage de matière de moulage dans une machine à mouler pour fonderie

(30) Priorität: 13.06.1987 DE 3719846; 27.11.1987 DE 3740185
(43) Veröffentlichungstag der Anmeldung: 21.12.1988
(73) Patentinhaber: BMD Badische Maschinenfabrik Durlach GmbH, 76227 Karlsruhe (DE)
(72) Erfinder: Damm, Norbert, D-7528 Karlsdorf-Neuthard (DE); Parr, Thomas, Dr.-Ing., D-7500 Karlsruhe 41 (DE); Schmitt, Ernst, D-7502 Malsch (DE)
(74) Vertreter: Brommer, Hans Joachim, Dr.-Ing.

(56) Entgegenhaltungen:
- EP-A- 0 172 937
- EP-A- 0 263 977
- DE-A- 2 936 173
- DE-B- 1 242 802
- US-A- 3 586 093
- US-A- 3 692 093

## Beschreibung

Die Erfindung betrifft ein Verfahren zum Verdicten von Formstoff im Formkasten von Gießerei-Formmaschinen mit einer Vielstempel-Preßplatte, deren einzelne Stempel mit Abstand voneinander angeordnet sind und entsprechend der Modellhöhe unterschiedlich tief in den Formstoffrücken eindringen.

Grundsätzlich strebt man beim Verdichten ein möglichst gleiches Festigkeitsniveau im gesamten Formbereich an. In der Praxis führen aber Wandreibung an Kasten- und Modellflächen einerseits, große Modellhöhen-Unterschiede oder enge, tiefe Modellkonturen andererseits zu unterschiedlichen Formfestigkeiten. So werden bei großen Modellhöhen-Unterschieden Formpartien über hochstehenden Modellflächen überpreßt, wohingegen in engen und tiefen Modellkonturen sowie am Kastenrand häufig schwach verdichtete Formpartien entstehen.

Um bei kritischen Modellkonturen eine einigermaßen homogene Verdichtung der Form zu erreichen, muß im Allgemeinen zweistufig verdichtet werden, wobei die Verdichtung des Formstoffrückens mit einer Vielstempel-Preßplatte erfolgen kann. Zweck des Vielstempelpressens ist es, modellbedingte Verdichtungsunterschiede während des Verdichtungsvorganges selbsttätig auszugleichen. So ist es durch die DE-OS 29 36 173 bekannt, den eingefüllten Sand im Formkasten zunächst mittels einer auf den Formstoffrücken zufahrenden Preßplatte vorzuverdichten und sodann in einem zweiten Schritt durch in der Preßplatte gelagerte Preßstempel die Nachverdichtung durchzuführen. Dabei sind die Preßstempel an eine gemeinsame Druckmittelquelle angeschlossen und dringen entsprechend der Modellkontur mehr oder weniger tief in den Formstoffrücken ein.

Ebenso ist es beispielsweise durch die EP-AS 172 937 bekannt, die überwiegende Verdichtung zunächst mit einer Vielstempel-Preßplatte durchzuführen und sodann bei angehobenem Formkasten eine Nachverdichtung durch Hochpressen des Modells durchzuführen.

Schließlich ist es bei Vielstempel-Preßplatten auch bekannt, die außen liegenden Stempel mit einem höheren Druckniveau zu stützen als die innenliegenden Stempel, wenn der den gefüllten Formkasten tragende Hubtisch nach oben gegen die Stempel verfahren wird. Man erhält dadurch zwar eine bessere Hubanpassung der Stempel an die Modellkontur, trotzdem sind die Verdichtungsunterschiede über den Formquerschnitt immer noch beträchtlich. In den meisten Fällen ist daher die Kombination dieses Systems mit einer Rüttelverdichtung notwendig.

Hiervon ausgehend liegt der vorliegenden Erfindung die Aufgabe zugrunde, das eingangs beschriebene Verfahren dahingehend zu verbessern, daß man selbst bei schwierigen Konturen eine gleichbleibend hohe Verdichtungsqualität erhält. Außerdem soll eine Vorrichtung angegeben werden, mit der sich dieses Verfahren in der Praxis kostengünstig realisieren läßt.

Diese Aufgabe wird erfindungsgemäß dadurch gelöst, daß zumindest die innenliegenden Stempel jeweils individuell entsprechend der Kontur des Modelles mit Druckmittel beaufschlagt werden, daß sodann zusätzlich die Preßplatte zur Verdichtung verwendet und bis etwa an den oberen Formkastenrand verfahren wird und daß am Verdichtungsende eine maximale Hubdifferenz zwischen einzelnen Stempeln von zumindest 30 % vorzugsweise zumindest 40 % der Formkastenhöhe eingehalten wird.

Durch diese Maßnahmen, insbesondere die individuelle Druckansteuerung und die bis zum Ende der Verdichtung erzwungenen Hubdifferenzen zwischen den Einzelstempeln ergeben sich überraschend hohe Verdichtungswerte selbst in schmalen und tiefen Taschen des Modells wie auch im modellfreien Randbereich. Mitursächlich hierfür dürfte sein, daß erfindungsgemäß die Verdichtungsendlage der kolben über der gesamten Modellkontur weitgehend zum gleichen Zeitpunkt erreicht wird. Die Rißbildung auslösenden Relativbewegungen in Formstoffbereichen, die bereits verdichtet sind, werden dadurch ausgeschlossen.

Wie sich gezeigt hat, kommt den Hubdifferenzen zwischen den einzelnen Stempeln entscheidende Bedeutung zu. Diese Hubdifferenzen, die beim Stand der Technik nur bei 10 bis 20 % liegen, werden beim erfindungsgemäßen Verfahren zweckmäßig mit über 40 % und sogar mit über 50 % bis etwa 80 % der Formkastenhöhe vorgeschrieben. Überraschenderweise haben die daraus resultierenden starken Vertiefungen im Formrücken keine negative, sondern im Gegenteil eine äußerst positive Wirkung auf die Verdichtung.

Desweiteren hat sich ergeben, daß das beschriebene Verfahren besonders gute Ergebnisse bringt, wenn die Summe der sandseitigen Stempelquerschnitte mit 20 % bis 70 %, insbesondere 20 % bis 50 % der Formkastenfläche gewählt wird. Dabei ist es besonders günstig, im Innenbereich, also über dem Modell mehr spezifische Stempelfläche vorzusehen als im Randbereich, indem sie innen 20% bis 50% im Randbereich 50% bis 100% der zugehörigen Formkastenfläche beträgt.

Außerdem hat es sich als günstig erwiesen, das erfindungsgemäße Verdichtungsverfahren mit hohen Hubgeschwindigkeiten der Preßplatte und der Stempel durchzuführen. Während bisher die Stempelgeschwindigkeiten bei etwa 0,2 bis 0,7 m/s liegen, empfehlen sich für das vorliegende Verfahren Stempelgeschwindigkeiten über 2,0 m/s insbesondere 3 bis 10 m/s, wobei Werte von 4 bis 8 m/s besonders günstig sind. Bei diesen hohen Stempelgeschwindigkeiten entstehen im Formstoff ähnliche dynamische Effekte wie bei der Gasimpulsverdichtung. Die Formstoffteilchen werden so hoch beschleunigt, daß sie beim Auftreffen auf die Modell- oder Modellplattenfläche aufgrund des Aufschlagimpulses höher verdichtet werden als durch mechanisches langsames Pressen. Das gleiche gilt für die unter der Preßplatte befindlichen formstoffteilchen, wenn man zweckmäßigerweise auch die Preßplatte mit der gleichen Hubgeschwindigkeit auf den Formstoff zubewegt.

Wird jedoch die kinetische Energie der Stempel und der Preßplatte ungedämpft auf den Formstoff übertragen, so ergibt sich eine unerwünschte Überpressung auf hochliegenden Modellflächen. Diese Überpressung kann erfindungsgemäß dadurch vermieden werden, indem die kinetische Energie überwiegend nur in denjenigen Formstoffbereichen aufgenommen wird, die nicht über hohen Modellpartien, sondern in modellfreien Zonen liegen, also am Kastenrand. Zu diesem Zweck ist die Preßlatte zweckmäßig an ihrem Rand und im Bereich zwischen den Außenstempeln mit unterseitigen Vorsprüngen versehen, etwa mit einer umlaufenden, nur von den Außenstempeln unterbrochenen Leiste. Dadurch fungiert der Randbereich der Form als Dämpfung für die Preßplatte und die mit ihr verbundenen Einzelstempel und zugleich erfährt dieser Randbereich eine angestrebte zusätzliche Verdichtung.

Desweiteren empfiehlt es sich, daß die unterschiedliche Druckbeaufschlagung der einzelnen Stempel mit diskret vorgegebenen Drücken erfolgt, d.h. daß anstelle des bisher praktizierten Preßdruckausgleiches in jedem Stempel ein bestimmter Stützdruck aufgebaut wird, etwa in der Weise, daß die Stempel vor dem Verdichten ganz aus der Preßplatte herausgefahren und sodann entsprechend der Modellhöhe mit unterschiedlich starkem Gegendruck - insbesondere pneumatisch - abgestützt werden. Die Preßplatte wird dann mitsamt den sich relativ zu ihr verschiebenden Stempeln gegen den Formstoff gepreßt.

Stattdessen können die Stempel aber auch von Anfang an entsprechend der Modellprofilierung auf unterschiedliches Niveau eingestellt und sodann - insbesondere hydraulisch - abgestützt oder fixiert werden, sodaß sie beim anschließenden Verdichten ihr Niveau relativ zueinander im wesentlichen beibehalten.

Die Durchführung des erfindungsgemäßen Verfahrens erfolgt in der Weise, daß zumindest die Druckmittelzylinder für die innerhalb der Außenstempel liegenden Stempel jeweils über eigene Druckmittelleitungen und über Ventile an eine Druckquelle angeschlossen sind. Dadurch können die einzelnen Stempel entweder pneumatisch auf einen bestimmten Stützdruck vorgespannt werden, der entsprechend der Modellkontur gewählt ist oder die Stempel werden hydraulisch entsprechend der Modellkontur unterschiedliche Niveaulagen eingestellt.

Zur unterschiedlichen Druckbeaufschlagung bzw. zur Ein stellung der unterschiedlichen Hubpositionen können die Druckmittelzylinder der Stempel jeweils über eigene Schaltventile an die Druckquelle angeschlossen werden. Um den Aufwand an Ventilen niedriger zu halten, können die Druckmittelzylinder an ihrem einen Ende zeilenweise an ihrem anderen Ende spaltenweise an je eine zeilen-bzw. spaltenweise verlaufende Druckmittelleitung angeschlossen sein, wobei diese Leitungen jeweils über Ventile an die Zu- bzw. Abführleitung angeschlossen sind und die Ansteuerung dieser Ventile durch eine Mikroprozessor entsprechend den gewünschten Hubpositionen der Stempel erfolgt.

Es liegt im Rahmen der vorliegenden Erfindung, die zuvor beschriebene mechanische Verdichtung mit der Einwirkung eines Druckgas-Impulses zu kombinieren. Der Druckgasimpuls kann dabei in an sich bekannter Weise durch Druckluft ober durch Explosion zündfähiger Gasgemische erzeugt werden.

Eine derartige mehrstufige Verdichtung bietet den Vorteil, daß das den Formstoff durchströmende Druckgas einerseits eine Fluidisierung, andererseits eine Vorverdichtung des Formstoffes herbeiführt. Beide Effekte verbessern die Verdichtungseigenschaften der Form.

Der Druckgasimpuls kann zeitlich vor und/oder während des Pressens zur Wirkung gebracht werden. Je nach den angestrebten Ergebnissen kann die Druckhöhe und der Druckverlauf ähnlich hoch wie bei der reinen Impulsverdichtung oder deutlich darunter liegen. Auch liegt es im Rahmen der Erfindung, während des Verdichtens Gas aus dem Formkasten, insbesondere über die Modellplatte entweichen zu lassen oder aktiv abzusaugen.

Für die Durchführung eines derartigen kombinierten Verdichtungsverfahrens kann das Preßhaupt entweder in einen Druckbehälter eingebaut sein, der dicht an den Füllrahmen anschließt. In diesem Fall weist das Preßhaupt zweckmäßig einen Ventilteller auf, der mit einem entsprechenden Ventilsitz des Druckbehälters zusammenwirkt, um die Verbindung einer unter Überdruck stehenden Druckquelle mit dem Formkasten zu öffnen oder abzusperren. Damit sich der Gasimpuls ohne große Strömungsverluste dem Formstoff mitteilen kann, empfiehlt es sich, daß das Druckgas nicht nur zwischen Preßhaupt und Füllrahmen, sonderen auch über entsprechende Öffnungen des Preßhauptes durch dieses hindurchströmen kann.

Stattdessen kann das Preßhaupt auch selbst als Druckbehälter ausgebildet und an eine Druckquelle angeschlossen sein. In diesem Fall muß für einen dichten Anschluß des Preßhauptes an den Füllrahmen gesorgt werden, etwa durch eine Gleitdichtung zwischen beiden Teilen.

Weitere Einzelheiten hierzu wie auch zu den anderen Aspekten der Erfindung folgen aus der nachfolgenden Beschreibung von Ausführungsbeispielen anhand Zeichnung; dabei zeigt.
- Fig. 1: einen teilweisen Vertikalschnitt des Oberteils einer Formmaschine zu Beginn der Verdichtung;
- Fig. 2: den entsprechenden Vertikalschnitt am Ende der der Verdichtung;
- Fig. 3: ein Schaltungsschema für die Druckmittelzylinder;
- Figur 4: einen teilweisen Vertikalschnitt des Oberteils einer Formmaschine mit zusätzlicher Impulsverdichtung zu Beginn der Verdichtung;
- Figur 5: einen teilweisen Vertikalschnitt einer anderen Formmaschine mit zusätzlicher Impulsverdictung zu Beginn der Verdichtung;
- Figur 6: einen Vertikalschnitt entsprechend Figur 5 bei fortgeschrittener Verdichtung und
- Figur 7: einen entsprechenden Vertikalschnitt am Ende der Verdichtung.

Die Figuren 1 und 2 zeigen zunächst eine Modellplatte 1 mit Modell 2 und einen auf die Modellplatte 1 aufgesetzten Formkasten 3 sowie einen darauf aufgesetzten Füllrahmen 4. Der lose eingeschüttete Formsand ist mit 5 bezeichnet.

Darüber befindet sich ein Verdichtungsaggregat 6 in Form eines Veilstempel-Preßhauptes. Seine einzelnen Stempel 7 sind relativ gleichmäßig über den Formkastenquerschnitt verteilt, weisen zweckmäßig einen runden Querschnitt auf und sind etwa um ein ihrem Durchmesser entsprechendes Maß voneinander distanziert. Sie durchqueren eine horizontale Preßplatte 8, die den unteren Abschluß eines kastenförmigen Verdichtungskopfes 9 bildet. Zumindest der untere Querschnitt des Verdichtungskopfes 9 ist so bemessen, daß er in den Füllrahmen 4 hineinpaßt. Der Außenrand der Preßplatte 8 ist durch nach unten vorstehende Leisten 8a gebildet, die zugleich verlängerte Führungsbuchsen für die außenliegenden Stempel bilden.

Innerhalb des Verdichtungskopfes 9 ist für jeden Stempel 7 ein Druckmittelzylinder 10 angeordnet, der jeweils über eine Leitung 11 mit einer Druckquelle 12 in Verbindung steht.

Um die Verdichtung herbeizuführen ist entweder ein in der Zeichnung nicht dargestellter Hubtisch zum Hochfahren des Formkastens gegen den Verdichtungskopf 9 vorgesehen oder, was zweckmäßiger, ist, der Verdichtungskopf 9 ist über einen oberhalb angeordneten Preßzylinder 13 hydraulisch in den in Ruhe bleibenden Füllrahmen 4 hinein verfahrbar.

Wesentlich ist nun, daß die einzelnen Druckmittelzylinder 10 mit unterschiedlichen Pneumatikdrucken vorgespannt sind, und zwar mit diskreten Werten, die in Abhängigkeit von der Modellkontur vorgeschrieben werden. So sind beispielsweise die außenliegenden, über dem modellfreien Raum liegenden Stempel mit 4 bar, die benachbarten Stempel mit etwa 1 bar und die oberhalb der Modellvertiefung angeordneten Innenstempel mit etwa 3 bar Druckluft vorgespannt. Das individuelle Vorspannen der einzelnen Zylinder 10 erfolgt durch eine schematisch angedeutete elektrische Einzelansteuerung 14, die modellabhängig programmgesteuert sein kann.

Wird nun der Hydraulikzylinder 13 im Verdichtungssinn ausgelöst,so wird der gesamte Verdichtungskopf 9 auf eine Geschwindigkeit von etwa 7 m/s beschleunigt, wobei zunächst die einzelnen Stempel 7 in den Formstoffrücken eindringen. Durch ihr Voreilen gegenüber der nachkommenden Preßplatte 8, durch ihre distanzierte Anordnung und durch ihre hohe Hubgeschwindigkeit ist sichergestellt, daß sich am Ende des Verdichtungsvorganges die vorgeschriebene maximale Hubdifferenz ΔH/H von mindestens 30 % einstellt.

Die Verdichtung der Zwischenräume zwischen den einzelnen Stempeln erfolgt durch die Preßplatte 8, die während des Verdichtungshubes die vorstehenden Stempel 7 mehr oder weniger stark einholt. Eine derart hergestellte Form zeichnete sich trotz der steil abfallenden Modellasußenwände und der in der Mitte befindlichen Vertiefung durch außerordentlich gleichmäßige Formfestigkeiten von 18 bis 20 N/cm² aus.

Nach dem Verdichtungshub wird der Hydraulikzylinder 13 wieder im Gegensinn mit Drucköl beaufschlagt. Bei dem dann folgenden Herausziehen des Verdichtungskopfes 9 aus dem Formkasten 3 bzw. Füllrahmen 4 sorgt der in den Zylindern 10 anstehende Überdruck automatisch wieder für das Vorfahren der Stempel 7 in die Position gemäß Fig. 1.

Durch an sich bekannte Überwachungseinheiten kann nachlassender Druck in einzelnen Zylindern 10 automatisch wieder auf die vorgeschriebene Höhe gebracht werden.

Damit der für die Herstellung des Eingußtrichters verwendete Eingußpin nicht von den Stempeln beaufschlagt wird, ist es zweckmäßig, die Stempel oberhalb der Eingußposition in ihrer zurückgefahrenen Position zu belassen. Da die Eingußposition modellabhängig ist und somit wechselt, sind jeweils andere Stempel in ihrer zurückgezogenen Position zu halten. Steuerungstechnisch ist dies erfindungsgemäß dadurch zu realisieren, daß alle Zylinder 10 über unterseitige Öffnungen 10 a an einen gemeinsamen Druckraum 18 innerhalb des Verdichtungskopfes 9 angeschlossen sind, der seinersseits über einen Anschluß 19 mit einer pneumatischen Druckquelle in Verbindung steht. Dadurch sind alle Stempel 7 elastisch nach oben hin vorgespannt und die oberhalb der Eingußposition befindlichen Stempel verbleiben in dieser Position, wohingegen die anderen Stempel über die jeweiligen Leitungen 11 individuell mit Gegendruck beaufschlagt werden.

Fig. 2 zeigt hinsichtlich der Druckversorgung der Zylinder 10 eine Alternative gegenüber Fig. 1, indem hier jeder Zylinder 10 ein eigenes, elektrisch betätigtes Einlaßventil 15 aufweist und in dem all diese Ventile in einen gemeinsamen Druckraum 16 innerhalb des Verdichtungskopfes 9 münden. Der Druckraum 16 steht über ein Ein-bzw. Auslaßventil 17 mit einer Druckmittelquelle 12 bzw. mit der Atmosphäre in Verbindung.

Um die einzelnen Zylinder 10 mit dem vorgeschriebenen Vordruck zu beaufschlagen, sind die Ventile 15 an eine elektrische Wähleinrichtung 20 angeschlossen. Sie gestattet es, während des Druckanstieges im Druckraum 16 jeweils diejenigen Ventile 15 zu schließen, deren Zylinder 10 den gewünschten Vorspanndruck erreicht haben.

Während die vorbeschriebene Beaufschlagung der Zylinder 10 in erster Linie für pneumatische Druckmittel gedacht ist, eignet sich das in Figur 3 dargestellte System vor allem für eine hydraulische Beaufschlagung der Zylinder in der Weise, daß die Stempel 7 bereits vor der Verdichtung auf unterschiedliche Höhenpositionen eingestellt und mehr oder weniger fixiert werden. Zu diesem Zweck werden die einzelnen Zylinder als zweidimensionale Matrix mit einer Feldanordnung von mehreren Spalten, beispielsweise 1, 2, 3 und 4 mehreren Reihen, beispielsweise A, B, C und D. Die hintereinander geschalteten Zylinderanschlüsse der Spalten befinden sich am oberen Zylinderende und liegen rechtwinklig überkreuz zu den hin tereinander geschalteten Zylinderanschlüssen der Reihen an den unteren Zylinderenden. Jede Spalte ^{S}und jede Reihe R ist hydraulisch mit einem Durchgangsventil V₁, V₂... bzw. V_{A}, V_{B}... zu- und abschaltbar. Dadurch sind für (SxR) Zylinder nur (S+R) Ventile erforderlich, bei der Bauform nach Figur 1 mit 8 Zylindern in einer Reihe und 7 Reihen hintereinander sind also für 56 Zylinder nur 7+8=15 Einzelventile notwendig.

Um beispielsweise den Zylinder D3 im Hub zu verstellen, werden nur die beiden Ventile V_{D} und V₃ geöffnet . Nun kann durch Druckölzuführ über die Leitung S der Kolben in eine tiefere Position abgesenkt werden und alle anderen in dieser Reihe und in dieser Spalte befindlichen Zylinder bleiben trotz ihrer Hintereinanderschaltung blockiert, weil stets eines ihrer beiden Ventile geschlossen bleibt.

Wegen der Vielfalt modellbezogener Einzelhubeinstellungen ist es zweckmäßig, die Ventile über einen programmierbaren Mikroprozessor anzusteuern. Das Abbild der Modellhöhenkontur wird hierzu in einem modellcodierten Hubdatensatz in das Steuerprogramm eingegeben und steht für die Dauer der Modellabformungen zur individuellen Ansteuerung der Einzelstempel zur Verfügung. Beim Modellwechsel braucht lediglich der modellcodierte Hubdatensatz gewechselt werden.

Um die Hubverstellung praktikabel zu machen, empfiehlt es sich, sie absatzweise durch aufeinanderfolgende gleich große Dosierhübel vorzunehmen, das heißt, die gewünschte Hubposition in bestimmten Einzelschritten anzufahren. Man kann dadurch zwar nicht mehr unendlich viele Hubpositionen anfahren. Für die Praxis ist es aber ausreichend, wenn jeder Stempel schrittweise um etwa zwei bis drei Zentimeter verstellt werden kann.

Durch die Merkmale der Ansprüche 18 und 19, die in der Zeichnung nicht näher dargestellt sind, ergibt sich der Vorteil, daß anstelle mehrerer manuell auszutauschender Wechselrahmen lediglich der Vorsprung 8a bzw. die Vorsprünge hinsichtlich ihrer Überstandes verstellt zu werden brauchen, um sie optimal an unterschiedliche Modellgrößen bzw. Modellkonturen anzupassen.

Die Figuren 4 bis 7 zeigen Formmaschinen, mit denen das zuvor beschriebene Verfahren in Kombination mit einem auf den Formstoff einwirkenden Luftimpuls durchgeführt wird. Dieser Luftimpuls bewirkt je nach seiner Stärke eine Fluidisierung, vorzugweise aber zugleich auch eine Vorverdichtung des Formstoffes.

Zur diesem Zweck ist bei der Ausführungsform nach Figur 4 das gesamte Preßhaupt 6 mit dem Verdichtungskopf 9 und dem Preßzylinder 13 in einen Druckbehälter 21 eingebaut. Der Druckbehälter 21 weist einen Ventilsitz 22 auf, der unter Zwischenlage einer Dichtung 22a mit einer als Ventilteller fungierender Kopfplatte 23 des Verdichtungskopfes 9 zusammenwirkt. Dadurch kann der Druckbehälter 21 in eine geschlossene obere Kammer 21a, die an eine Druckluftquelle 24 angeschlossen ist und in eine untere Kammer 21b, die in luftdichter Verbindung mit dem durch Formkasten 3 und Füllrahmen 4 gebildeten Formraum steht, unterteilt werden.

Die Funktion ist folgende: Zunächst wird die Kammer 21a mit Druckgas, insbesondere Preßluft, gefüllt, wobei die Kopfplatte 23 des Verdichtungskopfes 9 die Kammer 21a über entsprechende Dichtflächen abdichtet. Anschließend wird die Hydraulikzylinder 13 umgesteuert, so daß der Verdichtungskopf 9 nach unten fährt. Dabei öffnet sich die Kammer 21 und das in ihr befindliche Druckgas strömt bei gleichzeitiger Abwärtsbewegung des Verdichtungskopfes 9 nach unter und gelangt sowohl entlang dem äußeren Randspalt zwischen dem Verdichtungskopf und dem Druckbehälter 21 als auch durch Spalte zwischen den Einzelstempeln 7 und der Preßplatte 8 zu dem zunächst noch losen Formstoff 5. Der Formstoff 5 wird durch fluidisiert und beim Eintauchen der Stempel 7 ergibt sich zunächst der positive Effekt einer Reibungsverminderung. Des weiteren bewirkt das den Formstoff durchströmende Druckgas in an sich bekannter Weise eine Vorverdichtung. Die Endverdichtung erfolgt in der bereits beschriebenen Weise durch die unterschiedlich tief in den Formstoff eindringenden Stempel 7 und schließlich durch die Preßplatte 8.

Sofern auf die Umspülung der Einzelstempel 7 innerhalb des Verdichtungskopfes 9 kein Wert gelegt wird, kann des Druckgas selbstverständlich auch außerhalb des Verdichtungskopfes 9 im Formraum zugeführt werden. Auch kann das Druckgas über nicht dargestellte Ventile seitlich in den unteren Bereich des Druckbehälters 21 oberhalb des Füllrahmens 4 eingeleitet werden.

Die Figuren 5 bis 7 zeigen eine andere Bauform, die mit kombinierter Verdichtung arbeitet. Im Unterschied zu Figur 4 ist hier das Preßhaupt 6, das heißt sein Verdichtungskopf 9 selbst als Druckbehälter ausgebildet. Zu diesem Zweck ist im Verdichtungskopf 9 eine Kammer 9a gebildet, die einerseits über einen Druckgasanschluß 24 unter Überdruck zu setzen ist und die andererseits über zahlreiche Ventile 25, von denen in der Zeichnung nur eines dargestellt ist, zum Formraum hin geöffnet werden kann. Außerdem ist der Verdichtungskopf 9 an dem durch die Leisten 8a gebildeten Außenrand der Preßplatte 8 mit Dichtlippen 26 versehen, die ihn gegen den Fullrahmen 4 abdichten.

Die Kammer 9a steht über Anschlüsse 27 mit der Unterseite aller Druckmittelzylinder 10 in Verbindung, so daß er nicht nur für die Erzeugung des Druckgas-Impulses, sondern auch für des Anheben der Stempel 7 verantwortlich ist. Im Ausführungsbeispiel sind die Druckmittelzylinder 10 direkt in der Kammer 9a untergebracht, daher genügen für die Anschlüsse 27 einfache Querbohrungen am unteren Ende der Zylinder 10.

Figur 5 zeigt den Beginn des Verdichtungsvorganges. Dabei ist der Verdichtungskopf 9 gerade so weit in den Füllrahmen eingetaucht, daß ihn die Dichtlippen 26 gegen den Füllrahmen 4 abdichten. Die Druckmittelzylinder 10 sind von oben her drucklos geschaltet, wohingegen die Kammer 9a über die äußere Druckgasquelle 24 einen Überdruck aufweist. Dieser Überdruck überträgt sich über die Anschlüsse 27 auf den unteren Hubraum der Zylinder 10 und hält alle Einzelstempel 7 in der gezeigten oberen Hublage.

Figur 6 zeigt den folgenden Verdichtungsabschnitt: Einzelne Zylinder 10 wurden an ihrer Oberseite über ihre Anschlußleitung 11 mit diskreten Gegendrücken, vorzugsweise Gasdrücken beaufschlagt, so daß einzelne Stempel 7 entsprechend der Kontur des Modelles 2 unterschiedlich tief in den Formstoff eintauchen.

Gleichzeitig wurden die Ventile 25 in der Kammer 9a geöffnet, wodurch das unter Überdruck stehende Gas in den unteren Teil des Verdichtungskopfes 9 einströmt, die Stempel 7 umspült und in den Formstoff eindringt. Es kommt dadurch zu dem bereits beschriebenen Fluidisieren und dem leichteren Eindringen der Stempel 7 in die Formstoffoberfläche und zu einer gewissen Vorverdichtung des Formstoffes.

Es liegt aber auch im Rahmen der Erfindung, diese Fluidisierung und Vorverdichtung erst dann auszulösen, nachdem die Stempel 7 bereits die in Figur 6 dargestellte Voreinstellung entsprechend der Modellkontur erreicht haben.

An besonders tiefen oder engen Stellen im Modell- oder Modellplattenbereich können Abluftdüsen 28 das vom Druckimpuls stammende Gas und die bei der anschließenden mechanischen Verdichtung freiwerdende Formluft der Formstoffschüttung abführen. Diese Luftabführung kann zusätzlich durch aktive Luftabsaugung vor und/ober während des Verdichtens unterstützt werden, indem die Abluftdüsen 28 an eine Unterdruckquelle angeschlossen werden.

Figur 7 zeigt die Anordnung nach Beendigung der Verdichtung, nachdem also der Verdichtungskopf 9 in der eingangs beschriebenen Weise durch den Hyraulikzylinder 13 in seine untere Endlage gepreßt worden ist, wobei zwischen den einzelnen Stempeln 7 eine maximale Hubdifferenz von mindestens 30% bezogen auf die Formkastenhöhe aufrechterhalten wird.

Der Fluidisierungs- und Vorverdichtungseffekt durch den Gasimpuls ist aufgrund der hohen Stempelgeschwindigkeiten zumindest während des Hauptteiles der Hubbewegung des Verdichtungskopfes 9 wirksam. Durch entsprechende Steuerung der Ventile 25 kann die Wirkungsdauer des Gasimpulses optimal an die übrigen Verfahrensparameter angepaßt werden. Auch kann es zweckmäßig sein, den Luftimpuls relativ schwach auszuführen, so daß er nur zu einer Fluidisierung des Formstoffes ohne Vorverdichtung führt.

Die vorstehenden Ausführungsbeispiele sind jeweils mit absenkbarem Verdichtungskopf 9 beschrieben worden. Selbstverständlich liegt auch die Umkehrung der Bewegungsverhältnisse im Rahmen der vorliegenden Erfindung, das heißt, den Verdichtungskopf 9 unter Weglassung des Hydraulikzylinders 13 auf konstanter Höhe zu halten und dafür die Modellplatte 1 mittels eines nicht dargestellten Hubtisches gegen den Verdichtungskopf hochzufahren.

Zusammenfassend besteht der Vorteil der beschriebenen Erfindung darin, daß durch die individuelle Ansteuerung der Einzelstempel bzw. durch ihre unterschiedliche Vorspannung im Sinne einer hohen maximalen Hubdifferenz zwischen den Einzelstempeln auch bei problematischen Modellkonturen eine wesentlich homogenere Verdichtung als bisher erzielt wird.

Die Erfindung erstreckt sich auch auf kastenloses Formen, wobei der Formkasten nach der Verdichtung abgestreift oder zerlegt wird. Auch ist die Erfindung für die Kombination mit anderen Vorverdichtungsverfahren geeignet.

## Patentansprüche

1. Verfahren zum Verdichten von Formstoff im Formkasten von Gießerei-Formmaschinen mit einer Vielstempel-Preßplatte, wobei einzelne Stempel mit Abstand voneinander angeordnet sind und entsprechend der Modellhöhe unterschiedlich tief in den Formstoffrücken eindringen, wobei die Verdichtung zunächst allein durch die im Verdichtungssinn durch ein Druckmittel beaufschlagten Stempel erfolgt,
dadurch gekennzeichnet,
daß zumindest die innen liegenden Stempel (7) jeweils individuell ensprechend der Kontur des Modelles (2) mit Druckmittel beaufschlagt werden, daß sodann zusätzlich die Preßplatte (8) zur Verdichtung verwendet und bis etwa an den oberen Formkastenrand verfahren wird und daß am Verdichtungsende eine maximale Hubdifferenz zwischen einzelnen Stempeln (7) von zumindest 30 % vorzugsweise zumindest 40 % der Formkastenhöhe eingehalten wird.

2. Verfahren nach Anspruch 1, dadurch gekennzeichnet, daß eine maximale Hubdifferenz zwischen einzelnen Stempeln von mindestens 50 % der Formkastenhöhe eingehalten wird.

3. Verfahren nach Anspruch 1 oder 2, dadurch gekennzeichnet, daß die Summe der sandseitigen Stempelquerschnitte mit 20 % bis 70 %, insbesondere 20 % bis50 % der Formkastenfläche gewählt wird.

4. Verfahren nach einem der vorhergehenden Ansprüche, dadurch gekennzeichnet, daß die Summe der sandseitigen Stempelquerschnitte im Innenbereich mit 20 % bis 50 %, im Randbereich mit 50 % bis 100 % der zugehörigen Formkastenfläche gewählt wird.

5. Verfahren nach einem der vorhergehenden Ansprüche, dadurch gekennzeichnet, daß die Hubgeschwindigkeit eines die Stempel (7) und die Preßplatte (8) enthaltenden Verdichtungskopfes (9) über 2,0 m/s insbesondere 3 bis 10 m/s, vorzugsweise 4 bis 8 m/s beträgt.

6. Verfahren nach einem der vorhergehenden Ansprüche, dadurch gekennzeichnet, daß die kinetische Energie der Preßplatte (8) und ihrer Stempel (7) am Ende des Verdichtungshubes mindestens überwiegend am Rand des Formkastens (3) vom Formstoff aufgenommen wird.

7. Verfahren nach einem der vorhergehenden Ansprüche, dadurch gekennzeichnet, daß die unterschiedliche Druckbeaufschlagung der Stempel (7) mit diskret vorgegebenen Drücken erfolgt.

8. Verfahren nach einem der vorhergehenden Ansprüche, dadurch gekennzeichnet, daß die Stempel (7) vor dem Verdichten ganz aus der Preßplatte (8) herausgefahren und sodann entsprechend der Modellhöhe, mit unterschiedlich starkem Gegendruck, insbesondere pneumatisch, abgestützt werden, worauf die Preßplatte (8) mitsamt den sich relativ zu ihr verschiebenden Stempeln (7) auf den Formstoff (5) gepreßt wird.

9. Verfahren nach einem der Ansprüche 1 bis 7, dadurch gekennzeichnet, daß die Stempel (7) einerseits durch konstanten Druck im Einfahrsinn belastet, andererseits durch diskret entsprechend der Modellkontur vorgegebene Gegendrücke abgestützt werden.

10. Verfahren nach einem Ansprüche 1 bis 7, dadurch gekennzeichnet, daß die Stempel (7) ensprechend der Modellhöhe auf unterschiedliches Niveau eingestellt und, insbesondere hydraulisch, mit gleich starkem Gegendruck abgestützt werden, sodaß sie beim Verdichten ihr Niveau relativ zueinander im wesentlichen beibehalten.

11. Vorrichtung zur Durchführung des Verfahrens nach einem der Ansprüche 1 bis 10, mit einem Preßhaupt (6), das zahlreiche über den Formkastenquerschnitt verteilte Stempel (7) enthält, die jeweils in Druckmittelzylindern (10) geführt sind und aus der den unteren Abschluß des Preßhauptes (6) bildenden Preßplatte (8) herausfahrbar sind, dadurch gekennzeichnet, daß zumindest die Druckmittelzylinder (10) für die innerhalb der Außenstempel liegende Stempel (7) jeweils über eigene Druckmittelleitungen und über Ventile an eine Druckquelle (12) angeschlossen sind.

12. Vorrichtung nach Anspruch 11, dadurch gekennzeichnet, daß die Druckmittelzylinder (10) jeweils über ein eigenes Pilotventil (15) an die Druckquelle (12) angeschlossen sind.

13. Vorrichtung nach Anspruch 11, dadurch gekennzeichnet, daß die Druckmittelzylinder (10) an ihrem einen Ende zeilenweise, an ihrem anderen Ende spaltenweise an je eine zeilen- bzw. spaltenweise verlaufende Druckmittelleitung angeschlossen sind und diese Leitungen jeweils über Ventile (V₁, V₂, V₃...; V_{A}, V_{B}, V_{C}...) an eine Druckmittelzuführleitung und an eine Druckmittel abführleitung angeschlossen sind.

14. Vorrichtung nach einem der Ansprüche 11 bis 13, dadurch gekennzeichnet, daß die Ansteuerung der genannten Ventile (14; 15; V₁...;V_{A}...) durch einen Mikroprozessor entsprechend den gewünschten Vorspanndrücken bzw. Hubpositionen der Stempel (7) erfolgt.

15. Vorrichtung nach einem der Ansprüche 11 bis 14, dadurch gekennzeichnet, daß die Einstellung der gewünschten Hubpositionen absatzweise durch aufeinanderfolgende, gleich große Dosierhübe erfolgt.

16. Vorrichtung nach einem der Ansprüche 11 bis 15, dadurch gekennzeichne, daß die Preßplatte (8) an ihrem Rand und im Bereich zwischen den Außenstempeln unterseitig einen umlaufenden Vorsprung oder mehrere Einzelvorsprünge (8a) aufweist.

17. Vorrichtung nach Anspruch 16, dadurch gekennzeichnet, daß der Vorsprung bzw. die Vorsprünge (8a) eine Breite von 50 bis 100 mm und eine Höhe von 50 bis 130 mm aufweist.

18. Vorrichtung mit einer Preßplatte (8), die an ihrem Rand unterseitig einen umlaufenden Vorsprung oder mehrere Einzelvorsprünge (8a) aufweist, nach Anspruch 16 oder 17, dadurch gekennzeichnet, daß der Vorsprung (8a)bzw. die Vorsprünge relativ zur Preßplatte (8) zur Erzeugung unterschiedlich starken Überstehens vertikal verstellbar zur Preßplatte (8) gelagert sind.

19. Vorrichtung nach Anspruch 18, dadurch gekennzeichnet, daß die Verstellung des Vorsprunges (8a) bzw. der Vorsprünge pneumatisch erfolgt.

20. Verfahren nach einem der Ansprüche 1 bis 10, dadurch gekennzeichnet, daß die dort beschriebene mechanische Verdichtung durch Pressen kombiniert wird mit der Einwirkung eines durch Druckluft oder durch Explosion zündfähiger Gasgemische erzeugten Druckgas-Impulses.

21. Verfahren nach Anspruch 20, dadurch gekennzeichnet, daß der Druckgas-Impuls vor und/oder während des Pressens zur Wirkung gebracht wird.

22. Verfahren nach Anspruch 20 oder 21, dadurch gekennzeichnet, daß während des Verdichtens Gas aus dem Formkasten (3) insbesondere über die Modellplatte (1) abgesaugt wird.

23. Vorrichtung zur Durchführung des Verfahrens nach den Ansprüchen 20 oder 21, mit einem Preßhaupt (6), das zahlreiche über den Formkastenquerschnitt verteilte Stempel (7) enthält, die jeweils in Druckmittelzylindern (10) geführt sind und aus der den unteren Abschluß des Preßhauptes (6) bildenden Preßplatte (8) herausfahrbar sind, dadurch gekennzeichnet, daß das Preßhaupt (6) in einen Druckbehälter (21) eingebaut ist, der dicht an den Füllrahmen (4) anschließar ist.

24. Vorrichtung nach Anspruch 23, dadurch gekennzeichnet, daß das Preßhaupt (6) einen Ventilteller (23) aufweist, der mit einem Ventilsitz (22) des Druckbehälters (21) zusammenwirkt, um die Verbindung einer unter Überdruck stehenden Druckquelle mit dem Formkasten (3) zu öffnen oder abzusperren.

25. Vorrichtung nach Anspruch 23 oder 24, dadurch gekennzeichnet, daß das preßhaupt (6) im Bereich seines Verdichtungskopfes (9) Durchströmöffnungen aufweist.

26. Vorrichtung zur Durchführung des Verfahrens nach den Ansprüchen 20 oder 21, mit einem Preßhaupt (6) das zahlreiche über den Formkastenquerschnitt venteilte Stempel (7) enthält, die jeweils in Druckmittelzylindern (10) geführt sind und aus der den unteren Abschluß des Preßhauptes (6) bildenden Preßplatte (8) herausfahrbar sind, dadurch gekennzeichnet, daß das Preßhaupt (6) einen Druckbehälter (9a) enthält und an eine Druckquelle (24) angeschlossen ist.

27. Vorrichtung nach Anspruch 26, dadurch gekennzeichnet, daß der Druckbehälter (9a) in einem die Druckmittelzylinder (10) enthaltenden Bereich des Preßhauptes (6) angeordnet ist.

28. Vorrichtung nach Anspruch 26 oder 27, dadruch gekennzeichnet, daß der Druckbehälter (9a) über Ventile (25) mit dem durch Formkasten (3) und Füllrahmen (4) gebildeten Formraum in Verbindung steht.

29. Vorrichtung nach einem der Ansprüche 26 bis 28, dadurch gekennzeichnet, daß das Preßhaupt (6) dicht an den Füllrahmen (4) anschließbar ist.

30. Vorrichtung nach Anpruch 29, dadurch gekennzeichnet, daß das Preßhaupt (6) über Dichtungslippen (26) entlang der Innenwandung des Füllrahmens 4 in diesen eintaucht.

31. Vorrichtung nach einem der Ansprüche 23 bis 30, dadurch gekennzeichnet, daß in der Modellplatte (1) und/oder in Modell (2) Abluftkanäle (28) angeordnet sind.

## Claims

1. Method for ramming mould material in moulding boxes of foundry moulding machines with a multi-stamp press plate, individual stamps being arranged spaced apart from one another and penetrating to different depths into the mould material corresponding to the model height, and ramming initially being effected only by the stamps forced in the ramming direction by a pressure medium, characterised in that at least the internally situated stamps (7) are in each case individually impacted with pressure medium corresponding to the contour of the model (2), the press plate (8) is then additionally used for the ramming and is driven roughly to the upper edge of the moulding box, and that a maximum stroke difference between individual stamps (7) of at least 30%, preferably at least 40% of the moulding box height, is maintained at the end of ramming.

2. Method according to claim 1, characterised in that a maximum stroke difference between individual stamps of at least 50% of the moulding box height is maintained.

3. Method according to claim 1 or 2, characterised in that the sum of the sand-side stamp cross-sections is chosen to be 20% to 70%, particularly 20% to 50%, of the moulding box area.

4. Method according to any one of the preceding claims, characterised in that the sum of the sand-side stamp cross-sections in the internal region is chosen to be 20% to 50%, and in the edge region to be 50% to 100%, of the relevant moulding box area.

5. Method according to any one of the preceding claims, characterised in that the stroke rate of a ramming head (9) containing the stamps (7) and the press plate (8) is more than 2.0 m/sec., particularly 3 to 10 m/sec., preferably 4 to 8 m/sec.

6. Method according to any one of the preceding claims, characterised in that the kinetic energy of the press plate (8) and its stamps (7) at the end of the ramming stroke is absorbed, at least mainly at the edge of the moulding box (3), by the mould material.

7. Method according to any one of the preceding claims, characterised in that the variable pressure impact of the stamps (7) is effected with discretely predetermined pressures.

8. Method according to any one of the preceding claims, characterised in that the stamps (7) are completely disengaged from the press plate (8) before the ramming and are then supported by a varyingly strong counterpressure, in particular pneumatic counterpressure, corresponding to the model height, following which the press plate (8) together with the stamps (7) displaced relative thereto is pressed onto the mould material (5).

9. Method according to one of claims 1 to 7, characterised in that the stamps (7) are on the one hand subjected to a constant pressure in the ramming direction, and on the other hand are supported by predetermined counterpressures discretely corresponding to the model contour.

10. Method according to one of claims 1 to 7, characterised in that the stamps (7) are set at different levels corresponding to the model height and are supported by an equally strong counterpressure, particularly hydraulic pressure, so that the stamps essentially maintain their positions relative to one another during ramming.

11. Installation for implementing the method according to one of claims 1 to 10, with a press head (6) containing a plurality of stamps (7) distributed over the moulding box cross-section and that are individually guided in pressure medium cylinders (10) and can be disengaged from the press plate (8) forming the lower closure of the press head (6), characterised in that at least the pressure medium cylinders (10) for the stamps (7) lying within the outer stamps are in each case connected via their own pressure medium lines and valves to a pressure source (12).

12. Installation according to claim 11, characterised in that the pressure medium cylinders (10) are in each case connected via their own pilot valve (15) to the pressure source (12).

13. Installation according to claim 11, characterised in that the pressure medium cylinders (10) are connected at one end in a row-type arrangement and at their other end in a column-type arrangement to pressure medium lines arranged respectively in rows and columns, the said lines being connected in each case via valves (V₁, V₂, V₃...; V_{A}, V_{B}, V_{C}...) to a pressure medium feed line and to a pressure medium removal line.

14. Installation according to one of claims 11 to 13, characterised in that the afore-mentioned valves (14; 15; V₁...; V_{A}...) are controlled by a microprocessor corresponding to the desired preset pressures and stroke positions of the stamps (7).

15. Installation according to one of claims 11 to 14, characterised in that the desired stroke positions are set in a stepwise manner by successive, equally large metering strokes.

16. Installation according to one of claims 11 to 15, characterised in that the press plate (8) has underneath, on its edge and in the region between the external stamps, a surrounding protuberance or several individual protuberances (8a).

17. Installation according to claim 16, characterised in that the protuberance or protuberances (8a) have a width of 50 to 100 mm and a height of 50 to 130 mm.

18. Installation with a press plate (8) which has underneath its edge a surrounding protuberance or several individual protuberances (8a), according to claim 16 or 17, characterised in that the protuberance or protuberances (8a) are mounted vertically adjustable relative to the press plate (8) so as to project by different amounts.

19. Installation according to claim 18, characterised in that the protuberance or protuberances (8a) are adjusted pneumatically.

20. Method according to one of claims 1 to 10, characterised in that the mechanical ramming by compresion described there is combined with the action of a compressed gas pulse produced by compressed air or by explosion of ignitable gas mixtures.

21. Method according to claim 20, characterised in that the compressed gas pulse is employed before and/or during the compression.

22. Method according to claim 20 or 21, characterised in that during the ramming gas is evacuated from the moulding box (3), especially via the model plate (1).

23. Installation for implementing the method according to claims 20 or 21, with a press head (6) containing a plurality of stamps (7) distributed over the moulding box cross-section, which stamps are in each case guided in pressure medium cylinders (10) and can be disengaged from the press plate (8) forming the lower closure of the press head (6), characterised in that the press head (6) is incorporated in a pressure vessel (21) that can be connected in a leakproof manner to the filling frame (4).

24. Installation according to claim 23, characterised in that the press head (6) has a valve head (23) that co-operates with a valve seat (22) of the pressure vessel (21) in order to open or close the connection of a pressure source, under excess pressure, to the moulding box (3).

25. Installation according to claim 23 or 24, characterised in that the press head (6) has flow openings in the region of its ramming head (9).

26. Installation for implementing the method according to claims 20 or 21, with a press head (6) containing a plurality of stamps distributed over the moulding box cross-section, which stamps are in each case guided in pressure medium cylinders (10) and can be disengaged from the press plate (8) forming the lower closure of the press head (6), characterised in that the press head (6) contains a pressure vessel (9a) and is connected to a pressure source (24).

27. Installation according to claim 26, characterised in that the pressure vessel (9a) is arranged in a region of the press head (6) containing the pressure medium cylinders (10).

28. Installation according to claim 26 or 27, characterised in that the pressure vessel (9a) communicates via valves (25) with the moulding space formed by moulding boxes (3) and filling frame (4).

29. Installation according to any one of claims 26 to 28, characterised in that the press head (6) can be connected in a leakproof manner to the filling frame (4).

30. Installation according to claim 29, characterised in that the press head (6) dips into the filling frame (4) via sealing lips (26) along the inner wall of said frame.

31. Installation according to one of claims 23 to 30, characterised in that vent channels (28) are arranged in the model plate (1) and/or in the model (2).

## Revendications

1. Procédé pour serrer une matière de moulage dans des châssis de machines de moulage pour fonderie possédant un plateau de pression à multiples poinçons, les poinçons étant disposés à distance les uns des autres et pénétrant à des profondeurs variables dans le côté dorsal de la matière de moulage, suivant la hauteur du modèle, procédé selon lequel le serrage est initialement effectué seulement par les poinçons, sollicités dans le sens du serrage par un fluide de pression, caractérisé en ce que l'on alimente en fluide de pression au moins les poinçons (7) situés à l'intérieur, chacun individuellement, suivant le contour du modèle (2), on utilise ensuite le plateau de pression (8) en plus pour le serrage et on produit son déplacement à peu près jusqu'au bord supérieur du châssis de moulage et que, à la fin du serrage, on respecte une différence de course maximale, entre les différents poinçons (7), d'au moins 30 % et de préférence d'au moins 40 % de la hauteur du châssis de moulage.

2. Procédé selon la revendication 1, caractérisé en ce que l'on respecte une différence de course maximale d'au moins 50 % de la hauteur du châssis de moulage entre les différents poinçons.

3. Procédé selon la revendication 1 ou 2, caractérisé en ce que, pour la somme des sections de poinçon côté sable, on choisit une valeur correspondant à 20 - 70 %, en particulier de 20 - 50 % de l'aire du châssis de moulage.

4. Procédé selon une des revendications précédentes, caractérisé en ce que, pour la somme des sections de poinçon côté sable, on choisit une valeur de 20 - 50 % de l'aire correspondante du châssis de moulage dans la zone intérieure et une valeur de 50 - 100 % de l'aire correspondante du châssis de moulage dans la zone marginale.

5. Procédé selon une des revendications précédentes, caractérisé en ce que la vitesse de déplacement d'une tête de serrage (9), contenant les poinçons (7) et le plateau de pression (8), est supérieure à 2,0 m/s et est en particulier de 3 à 10 m/s, de préférence de 4 à 8 m/s.

6. Procédé selon une des revendications précédentes, caractérisé en ce que l'énergie cinétique du plateau de pression (8) et de ses poinçons (7) à la fin de la course de serrage est encaissée, tout au moins en majeure partie, par la matière de moulage sur le bord du châssis (3).

7. Procédé selon une des revendications précédentes, caractérisé en ce que l'alimentation différenciée en pression des poinçons (7) s'effectue sous des pressions discrètes préfixées.

8. Procédé selon une des revendications précédentes, caractérisé en ce que, avant le serrage, on fait sortir les poinçons (7) complètement hors du plateau de pression (8), on les appuie ensuite au moyen de contre-pressions différentes, en particulier pneumatiques, puis on presse le plateau de pression (8) avec les poinçons (7), se déplaçant par rapport au plateau, contre la matière de moulage (5).

9. Procédé selon une des revendications 1 à 7, caractérisé en ce que l'on charge les poinçons (7) d'un côté sous une pression constante dans le sens de l'extension pour le serrage et on les appuie de l'autre côté au moyen de contre-pressions discrètes préfixées suivant le contour du modèle.

10. Procédé selon une des revendications 1 à 7, caractérisé en ce que l'on ajuste les poinçons (7) à différents niveaux suivant la hauteur du modèle, et on les appuie au moyen d'une même contre-pression, en particulier hydraulique, de sorte qu'ils conservent essentiellement leurs niveaux les uns par rapport aux autres pendant le serrage.

11. Dispositif pour la mise en oeuvre du procédé selon une des revendications 1 à 10, comprenant un sommier de pression (10) qui contient de nombreux poinçons (7) répartis sur la section du châssis de moulage, poinçons qui sont chacun guidés dans un vérin (10) mû par un fluide de pression et peuvent être étendus pour faire saillie du plateau de pression (8) formant la fermeture inférieure du sommier de pression (6), caractérisé en ce qu'au moins les vérins (10) pour les poinçons (7) situés à l'intérieur des poinçons extérieures, sont raccordés individuellement à une source de pression (12) par des canalisations de fluide de pression et des soupapes qui leur sont propres.

12. Dispositif selon la revendication 11, caractérisé en ce que les vérins (10) sont raccordés chacun à la source de pression (12) par une soupape pilote (15) qui leur est propre.

13. Dispositif selon la revendication 11, caractérisé en ce que les vérins (10) sont raccordés par une de leurs extrémités suivant une disposition ligne par ligne et par leurs autres extrémités suivant une disposition colonne par colonne à des canalisations de fluide de pression correspondant chacune respectivement à une ligne et à une colonne, et que ces canalisations sont raccordées individuellement par des soupapes (V₁, V₂, V₃...; V_{B}, V_{C}....) à une canalisation d'alimentation en fluide de pression et à une canalisation d'évacuation de fluide de pression respectivement.

14. Dispositif selon une des revendications 11 à 13, caractérisé en ce que la commande des soupapes (14; 15, V₁...; V_{A}...) s'effectue par un microprocesseur suivant les pressions de précharge désirées ou suivant les positions d'extension désirées des poinçons (7).

15. Dispositif selon une des revendications 11 à 14, caractérisé en ce que l'ajustement des positions d'extension désirées s'effectue de façon échelonnée par des courses de dosage successives de même amplitude.

16. Dispositif selon une des revendications 11 à 15, caractérisé en ce que le dessous du plateau de pression (8) présente, sur son bord et entre les poinçons extérieurs, une partie saillante faisant tout le tour ou plusieurs parties saillantes séparées (8a).

17. Dispositif selon la revendication 16, caractérisé en ce que la partie saillante ou les parties saillantes (8a) ont une largeur de 50 à 100 mm et une hauteur de 50 à 130 mm.

18. Dispositif comprenant un plateau de pression (8) dont le bord présente, sur le dessous, une partie saillante faisant tout le tour ou plusieurs parties saillantes séparées (8a), selon la revendication 16 ou 17, caractérisé en ce que la partie saillante (8a) ou les parties saillantes sont montées verticalement réglables par rapport au plateau de pression (8) en vue de la création de saillies différentes.

19. Dispositif selon la revendication 18, caracrérisé en ce que le réglage de la partie saillante (8a) ou des parties saillantes s'effectue par voie pneumatique.

20. Procédé selon une des revendications 1 à 10, caractérisé en ce que l'on combine le serrage mécanique par pressage, décrit dans ces revendications, avec l'action d'une impulsion de gaz sous pression, produite à l'aide d'air comprimé ou par explosion de mélanges gazeux détonants.

21. Procédé selon la revendication 20, caractérisé en ce que l'on fait agir l'impulsion de gaz sous pression avant et/ou pendant le pressage.

22. Procédé selon la revendication 20 ou 21, caractérisé en ce que, pendant le serrage, on produit l'aspiration de gaz hors du châssis de moulage (3), en particulier à travers la plaque-modèle (1).

23. Dispositif pour la mise en oeuvre selon la revendication 20 ou 21, comprenant un sommier de pression (6) qui contient de nombreux poinçons (7) répartis sur la section du châssis de moulage, poinçons qui sont chacun guidés dans un vérin (10) mû par un fluide de pression et peuvent être étendus pour faire saillie du plateau de pression (8), lequel constitue la fermeture inférieure du sommier de pression (6), caractérisé en ce que le sommier de pression (6) est incorporé dans un caisson de pression (21) qui peut être raccordé de manière étanche à la rehausse (4) du châssis de moulage.

24. Dispositif selon la revendication 23, caractérisé en ce que le sommier de pression (6) présente une tête de soupape (23) qui coopère avec un siège de soupape (22) du caisson de pression (21) pour établir ou couper la liaison d'une source de pression, présentant une surpression, avec le châssis de moulage (3).

25. Dispositif selon la revendication 23 ou 24, caractérisé en ce que le sommier de pression (6) présente des orifices de passage dans la région de sa tête de serrage (9).

26. Dispositif pour la mise en oeuvre du procédé selon la revendication 20 ou 21, comprenant un sommier de pression (6) qui contient de nombreux poinçons (7) répartis sur la section du châssis de moulage, poinçons qui sont chacun guidés dans un vérin (10) mû par un fluide de pression et peuvent être étendus pour faire saillie du plateau de pression (8), lequel constitue la fermeture inférieure du sommier de pression (6), caractérisé en ce que le sommier de pression (6) contient un caisson de pression (9a) et est raccordé à une source de pression (24).

27. Dispositif selon la revendication 26, caractérisé en ce que le caisson de pression (9a) est disposé dans une partie du sommier de pression (6) contenant les vérins (10).

28. Dispositif selon la revendication 26 ou 27, caractérisé en ce que le caisson de pression (9a) communique par des soupapes (25) avec l'espace de moulage formé par le châssis (3) et la rehausse (4).

29. Dispositif selon une des revendications 26 à 28, caractérisé en ce que le sommier de pression (6) peut être raccordé de façon étanche à la rehausse (4).

30. Dispositif selon la revendication 29, caractérisé en ce que le sommier de pression (6) plonge dans la rehausse (4) en étant étanché par rapport à elle au moyen de lèvres d'étanchéité (26) s'étendant le long de la paroi interne de la rehausse (4).

31. Dispositif selon une des revendications 23 à 30, caractérisé en ce que des canaux d'échappement d'air (28) sont ménagés dans la plaque-modèle (1) et/ou dans le modèle (2).
